# EUROPÄISCHE PATENTSCHRIFT

(11) **EP 1 717 016 B1**
(45) Veröffentlichungstag und Bekanntmachung des Hinweises auf die Patenterteilung: **15.06.2016**
(21) Anmeldenummer: 06008377.1
(22) Anmeldetag: 24.04.2006
(51) Int. Cl.: B30B 9/30, B30B 15/08

(54) **Kanalpresse**
Channelpress
Presse à canal

(30) Priorität: 25.04.2005 DE 102005019440
(43) Veröffentlichungstag der Anmeldung: 02.11.2006
(73) Patentinhaber: Schwelling, Hermann, 88682 Salem (DE)
(72) Erfinder: Schwelling, Hermann, 88682 Salem (DE)
(74) Vertreter: Weickmann & Weickmann PartmbB

(56) Entgegenhaltungen:
- EP-A- 0 048 383
- DE-A1- 3 328 588
- DE-A1- 19 530 048
- NL-C2- 1 001 039
- US-A- 4 651 610

## Beschreibung

Die Erfindung bezieht sich nach dem Oberbegriff der Patentansprüche 1 oder 8 auf eine Kanalpresse zum Herstellen von Ballen aus Abfallstoffen, insbesondere Papier, Kartonagen, Kunststoffe, Folien, Faserstoffe und dergleichen Materialien. Solche Kanalpressen sind aus DE-19530048-A1 bekannt.

Kanalpressen besagter Art bestehen aus einem im Wesentlichen horizontal verlaufend angeordneten und einem der Eingangsöffnung des Presskanals vorgeschalteten Presskasten. Von oben her mündet in den Presskasten ein Schacht, dessen Öffnung bei zurückgefahrenem Pressstempel frei liegt. Zur Herstellung eines Ballens wird mit dem Pressstempel das in den Presskasten aufgeschüttete Pressgut in die Eingangsöffnung des Presskanals und in selbigen hineingeschoben und dort zu einem Ballen verdichtet. Nach Ausführung eines Presshubes fährt der Pressstempel wieder in seine Ausgangs-/Wartestellung zurück und gibt den Austritt des Einfüllschachtes und zugleich die Öffnung in den Presskasten frei.

Beim Vorfahren des Pressstempels, also dem Einschieben des Pressgutes in die Eingangsöffnung des Presskanals entstehen bei vielen Arten von Pressgut Schwierigkeiten. Denn oberhalb der Mündung des Einfüllschachtes, also oberhalb der oberen Kante der Eingangsöffnung des Presskanals, kann vielfach noch sperriges oder dickes Material angesammelt sein, welches nicht unbedeutend auf die Vorbewegung des Pressstempels wirkt. Bei bekannten Kanalpressen ist zur Vermeidung vorgenannter Nachteile an der oberen vorderen Kante des Pressstempels ein Schermesser angeordnet, dem ein unbewegliches Schermesser gegenüber steht, welches im oberen Kantenbereich der Eingangsöffnung des Presskanals angeordnet ist. Das Schermesser am Pressstempel und/oder das unbewegliche Schermesser sind oft mehrteilig ausgebildet. Durch die Verwendung der Schermesser wird das über die Oberkante des Presskanaleingangs noch in den Einfüllschacht hinaufragende Material beim Vorfahren des Pressstempels abgesichert. Je nach Art des zu verpressenden Abfallmaterials treten während des Abschervorganges Belastungsspitzen für den Antrieb des Pressstempels auf.

Um besagte Belastungsspitzen möglichst klein zu halten, sind eine Vielzahl von Gestaltungen, insbesondere des Schneidkantenverlaufes des unbeweglichen Schermessers bekannt. Als vorteilhaft angesehen werden solche Gestaltungen, bei denen der Schneidkantenverlauf am Schermesser des Pressstempels und der Schneidkantenverlauf des unbeweglichen Schermessers nicht geradlinig und rechtwinklig zur inneren Seitenwand des Presskastens bzw. des Presskanals sind. So ist bei einer Kanalpresse nach der DE 24 46 953 A1 und auch bei einer Ballenpresse nach der DE 44 45 633 C2 ein unbewegliches Schermesser vorgesehen, welches in Draufsicht und in Pressrichtung gesehen eine zentrale mittige Spitze besitzt. Von dieser mittigen Spitze ausgehend, fliehen die gerade verlaufenden Schneidkanten in Richtung Kanalwand. Positiv wirkt bei dieser Ausgestaltung die mittig angeordnete Schneidspitze, wodurch das bei einer Vorbewegung des Pressstempels sich immer mehr verdichtende Abfallmaterial punktuell durchstochen wird, um dann das Material mit sogenanntem ziehenden Schnitt entlang der Schneidkanten abzuscheren. Nachteilig ist jedoch bei dieser Lösung, dass durch den ziehenden Schnitt im Querschnitt des Presskanals gesehen im oberen Abschnitt des Querschnitts, also Im Abscherbereich und einem Grenzbereich, während des Abschervorganges Material zu jeder der beiden Kanalseitenwände hin abgedrängt wird und sich dort im von der Schneidkante und der inneren Kanalwand gebildeten spitzen Winkel das abgedrängte Material zu einer mehr oder weniger dicken Materialansammlung staut, was wiederum zu Belastungsspitzen zum Ende des Abschervorganges führt. Je nachdem, welche Art von Abfallmaterial gerade bei dem betreffenden Presshub in den Presskanal hineingeschoben wird, sind beidseits zum Ende des Abschervorganges Belastungsspitzen mit gleich großen oder sehr unterschiedlichen Scherkräften vorhanden oder die Belastungsspitze tritt nur einseitig auf. Dies hat wiederum Auswirkungen auf die Anforderungen an die Gestaltung und Führung des Pressstempels.

Bei einer anderen Bauart von Kanalpressen, zum Beispiel einer Ballenpresse nach der DE 27 45 864 A1, fliehen in Pressrichtung gesehen die Schneidkanten des unbeweglichen Schermessers in Richtung Kanalmitte und bilden dort eine mittige in Pressrichtung zeigende Spitze, sodass die beiden Schneidkanten pressstempelseitig einen stumpfen Winkel bilden. Auch bei dieser Ausführung wird im oberen Querschnittsabschnitt des Presskanals im Bereich des Abschervorganges Material bewegt, und zwar von den beiden Kanalwänden hinweg zur Mitte zu.

Je nachdem, welches Material mit einer Presse überwiegend zu Ballen verpresst werden soll, fällt die Wahl auf einen positiven oder negativen Verlauf der Schneidkanten des unbeweglichen Schermessers.

Bei weiteren Bauarten von Ballenpressen, wie aus der DE-A-195 30 048 bekannt, ist am Eingang des Presskanals ein Schneidbalken mit positiv gefeilter Vorderkante vorgesehen, so dass gegen die Pressrichtung eine zentrale Spitze voransteht und beidseits die Vorderkante in Richtung der Kanalseitenwände flieht. Aus der NL-C-1 001 039 ist ein Container zur Aufnahme von Abfall bekannt, bei dem ein Pressstempel vorgesehen ist, der jedoch mit einem Brechbalken zusammenwirkt, der im Container aber nicht oben an einem Presskanaleingang angeordnet ist.

In der EP-A-0 048 383 wird eine Presse zum Herstellen abgebundener Ballen aus Abfallmaterialien beschrieben, deren Schersystem ein eingangs des Presskanals angeordnetes unbewegliches Schermesser beisitzt, dessen Schneidkantenverlauf im wesentlichen dem Schneidkantenverlauf gemäß der DE 33 28 588 C2 entspricht.

Eine Bauart besagter Kanalpressen, in der die Vorteile des sogenannten positiven und des negativen Schneidkantenverlaufs kombiniert sind, offenbart zum Beispiel die Kanalpresse nach der genannten DE 33 28 588 C2. Das unbewegliche Schermesser dieser Karialpresse besitzt eine mittige Spitze, von der aus beidseits in Richtung der Kanalwand die Schneidkanten fliehen, jedoch reichen diese Schneidkanten nicht bls an die Kanalwand heran. An beiden inneren Kanalwänden ist jeweils ein Randmesser mit negativem Schneidkantenverlauf vorgesehen. Die Lücke zwischen dem Endpunkt der negativ gerichteten Schneidkanten des Randmessers und dem Endpunkt der positiv gerichteten Schneidkante des zentralen Mittelteils dieses Schneidmessers wird durch ein weiteres Messerteil mit zentraler Spitze und positiv gerichteten Schneidkanten geschlossen. Durch diese Kombination von positiv und negativ verlaufenden Schneidkanten erfolgt entlang den Schneidkanten beim Zusammenwirken mit dem Schermesser des Pressstempels ein ziehender Schnitt, wobei, im oberen Querschnittsabschnitt, einerseits Material von der Spitze in Richtung Kanalwand und andererseits von der Kanalwand bzw. aus Richtung Kanalwand in Richtung zur Presskanalmitte geführt wird. Mit dieser Ausgestaltung eines unbeweglichen Schermessers (Gegenmesser) wird eine günstige Kraftverteilung über den gesamten Schnitthub und über die Schnittbreite erreicht. Je nachdem, welche Aufgabenstellung für eine Kanalpresse vorliegt, kann das bewegliche Schermesser am Pressstempel in etwa gleichartig wie das unbewegliche Schermesser gestaltet sein. Die Wahl des Betrages des sogenannten Pfeilungwinkels, also des Winkels zwischen einem rechten Winkel auf die Kanalwand und der betreffenden Schneidkante wird nach den konzipierten Einsatzbedingungen der Kanalpresse gewählt. Bevorzugt sind Winkel in der Nähe von oder größer als 45°, sodass der jeweils von zwei Schneidkanten eingeschlossene Winkel 90° oder kleiner 90° ist.

Vor dem Hintergrund des bekannten Standes der Technik besteht die Aufgabe der Erfindung darin, weitere Gestaltungen für den Schneidkantenverlauf des Schersystems einer Kanalpresse zu finden, mit der die Belastungsspitzen der Scherkräfte beim Schervorgang gering gehalten werden können.

Die Aufgabe löst eine Kanälpresse mit den Merkmalen des Patentanspruches 1 oder 8; die nachgeordneten Patentansprüche 2 bis 7 sowie 9 bis 14 offenbarten Weiterbildungen und vorteilhafte Ausgestaltungen des Gegenmessers bzw. des Schermessers der Kanalpresse nach der Erfindung.
Die neue Gestaltung des Schneidkantenverlaufes am unbeweglichen Gegenmesser geht aus von einer mittigen, zentralen Spitzen, die, in Pressrichtung gesehen, zum Pressstempel zeigt. Von dieser mittigen Spitze ausgehend verläuft beidseits ein erster Abschnitt der Schneidkante positiv gepfeilt in Richtung Innenwand des Presskanals, jedoch nicht bis an selbige heran. Der von diesen beiden symmetrisch angeordneten Schneidkanten gebildete Keilwinkel, also der presskanalseitig liegende Winkel, ist größer 90° gehalten, bevorzugt liegt er betragsmäßig zwischen 140° und 179°. Der an die Kanalwand heranreichende zweite Abschnitt jeder Schneidkante des unbeweglichen Schermessers trifft jeweils rechtwinklig auf die Kanalwand.
Jeweils hälftig zur Presskanal- bzw. Presskastenbreite gesehen, wird die Schneidkante also von einem ersten inneren und einem zweiten äußeren Abschnitt gebildet. Je nachdem, welches Abfallmaterial vordergründig mit der Kanalpresse zu verpressen ist, reicht der innere, erste Abschnitt oder der äußere, zweite Abschnitt jeweils bis über die Mitte der hälftigen Kanalbreite.

Ausführungsbeispiele der Erfindung sind in den Zeichnungen schematisch dargestellt und werden im Folgenden näher erläutert nebst weiterer Vorteile. Dabei zeigen
- Figur 1: eine Schnittdarstellung der neuen Kanalpresse im Bereich des Presskastens;
- Figur 1a und 1b: Details am unbeweglichen Gegenmesser;
- Figur 2: das unbewegliche Gegenmesser in Draufsicht;
- Figur 3: das unbewegliche Gegenmesser sowie das am Pressstempel der Kanalpresse angeordnete Schermesser in Draufsicht sowie die
- Figuren 4a bis 4e: weitere Gestaltungsvarianten für den Schneidkantenverlauf am Gegenmesser bzw. am Schermesser.

Eine nach der Erfindung gestaltete Kanalpresse 1 zur Erzeugung von Ballen aus Abfallmaterial 9 ist in der Figur 1 in Seitenansicht dargestellt, wobei die in Pressrichtung gesehen linke Seitenwand des Presskanals 2 und des Presskastens 4 entfernt sind, sodass in die Presse hineingesehen werden kann. Der Presskanal 2 wird gebildet von einem Boden 2a, einer Seitenwand 2c, einer oberen Kanalwand 2b und der in dieser Darstellung abgetrennten linken Seitenwand 2d. An der Eingangsöffnung 5 des Presskanals 2 schließt sich ein Presskasten 4 an. Gegenüberliegend der Eingangsöffnung 5 ist ein Pressstempel 3 in Ausgangs-/Warte-Stellung positioniert. Der Pressstempel 3 ist gemäß Pfeil 11 bewegbar gelagert. An der oberen vorderen Kante des Pressstempels 3 ist ein Schermesser 8 angeordnet. Auf dem Presskasten 4 ist ein Einfüllschacht 6 aufgesetzt. Dessen unterer Ausgang überdeckt die obere offene Fläche des Presskastens 4, sodass in den Einfüllschacht 6 eingeworfenes Abfallmaterial 9 bis hinunter in den Presskasten 4 fallen kann, sofern der Pressstempel 3 in seiner Warteposition geparkt ist. Im Kantenbereich, der von der vorderen Fläche des Einfüllschachtes 6 und der oberen Kanalwand 2b des Presskanals 2 gebildet wird, ist ein Messerbalken 7a so angeordnet, dass das an selbigem 7a befestigte unbewegliche Gegenmesser 7 eingangsseitig und dem Presskanal zugewandt im Bereich der Eingangsöffnung 5 des Presskanals 2 angeordnet ist.
Oberhalb des Gegenmessers 7 ist im Messerbalken 7a zum Einfüllschacht 6 hin zeigend ein Ausweichraum 7b vorgesehen, in welchen beim Schervorgang nach oben abgewiesenes Material 9 ausweichen kann, sodass sich an dem Gegenmesser 7 kein Material aufbaut. Zur Verdeutlichung der angesprochenen Problematik sind in dieser Darstellung schemenhaft im Abfallmaterial 9 Kisten und sperriges Material eingezeichnet.
In der Figur 1a ist eine mögliche, vorteilhafte Gestaltung dieses Ausweichraumes 7b am Messerbalken 7a detaillierter dargestellt. Bei dieser Ausführung ist zudem vorgesehen, dass die untere Fläche des Gegenmessers 7 im wesentlichen mit der Innenfläche der oberen Kanalwand 2b fluchtet, wobei zwischen der oberen Fläche des Schermessers 8 und der unteren Fläche des Gegenmessers 7 ein Schneidspalt vorgesehen ist.
Gemäß Ausführung nach der Figur 1 b ist jedoch bevorzugt vorgesehen, die obere Kanalwand 2b gegenüber der unteren Fläche des Gegenmessers 7 derart abzusetzen 2f, dass die zum Presskanal hin zeigende Körperkante des Messerbalkens 7a zugleich ein Abstreifer für noch an dem Schermesser 8 anhaftendes Abfallmaterial ist, sodass solches Abfallmaterial bei der Zurückfahrt des Pressstempels 3 abgestreift wird und im Presskanal 2 verbleibt. Somit sollte sich im Schneidspalt kein Material verklemmen, was die Bewegung des Pressstempels 3 behindern könnte.

Das am Messerbalken 7a angeordnete unbewegliche Gegenmesser 7 ist in der Figur 2 in einer Draufsicht gezeigt. Es ist zwischen der rechten Seitenwand 2c und der linken Seitenwand 2d angeordnet. Links und rechts von der Symmetrieebene 2e des Presskanals 2 sind spiegelbildlich je ein Hauptmesser 7.1 und ein Randmesser 7.2 angeordnet, die jeweils eine von der Presskanalmitte 2e aus zur Kanalseitenwand hin verlaufende Schneidkante bilden. Mit dem Hauptmesser 7.1 wird der erste Abschnitt 21 und mit dem Randmesser 7.2 der zweite Abschnitt 22 der Schneidkante positioniert. Die ersten Abschnitte 21 der beiden aneinander anliegenden Hauptmesser 7.1 bilden in ihrer vorderen Kante der Berührungsebene die mittige, in Richtung Pressstempel zeigende zentrale Spitze 20 des Gegenmessers 7. Von dieser zentralen Spitze 20 aus verläuft der erste Abschnitt 21 der Schneidkante positiv gepfeilt in Richtung Innenwand 2c bzw. 2d des Presskanals 2, jedoch nicht bis an selbige 2c, 2d heran. Der von den beiden ersten Abschnitten 21 gebildete Keilwinkel γ, der presskanalseitig liegende Winkel, ist bei diesem Ausführungsbeispiel 160 ± 2°. Der vom Ende dieses ersten Schneidkantenabschnittes 21, dem Scheitelpunkt 23, bis an die Seitenwand 2c bzw. 2d heranreichende zweite Abschnitt 22 der Schneidkante bildet pressstempelseitig mit dem ersten Abschnitt 21 einen stumpfen Winkel δ, wobei dieser zweite Abschnitt 22 rechtwinklig auf die Seitenwand 2c bzw. 2d trifft ; d. h. der Anstellwinkel der Schneidkante zur Seitenwand ist hier ein Nullwinkel. Der Pfeilwinkel α liegt zwischen dem ersten Abschnitt 21 der Schneidkante und einer auf der Seitenwand 2c bzw. 2d rechtwinklig angeordneten gedachten, in der Figur nicht weiter bezeichneten Hilfslinie.

In der Figur 3 ist das in der Figur 2 beschriebene Gegenmesser 7 sowie das am Pressstempel 3 angeordnete Schermesser 8 in Draufsicht gezeigt. Wie das bereits beschriebene Gegenmesser 7 besteht dieses Schermesser 8 ebenfalls aus zwei Hauptmessern 8.1 sowie zwei Randmessern 8.2, die spiegelbildlich zur Symmetrieebene 2e angeordnet sind. Der Pfeilwinkel αp ist etwa gleich groß gewählt wie der Pfeilwinkel α am Hauptmesser 7.1 des Gegenmessers 7. Die von den beiden Hauptmesserteilen 8.1 gebildete zentrale Spitze 30 zeigt hier in Pressrichtung 10, sodass der erste Abschnitt 31 der gebildeten Schneidkante negativ gerichtet ist. Der zweite Abschnitt 32 der Schneidkante hat dagegen einen positiven Verlauf, sodass dieser Schneidkantenabschnitt nicht rechtwinklig zur Seitenwand 2c bzw. 2d des Presskanals 2 steht. Der zwischen dem ersten Abschnitt 31, dem gemeinsamen Scheitelpunkt 33 und dem zweiten Abschnitt 32 presskanalseitig liegende Winkel δp ist ebenso wie der Winkel δ an dem Gegenmesser 7 stumpfwinklig. Der zwischen einer gedachten, rechtwinklig von der Seitenwand 2c bzw. 2d abragenden Hilfslinie und dem zweiten Abschnitt 32 liegende Anstellwinkel βp beträgt in diesem Ausführungsbeispiel 15 ± 2° ; auf jeden Fall ist dieser Anstellwinkel stets kleiner als 45°, bevorzugt kleiner als 30°.

In den Figuren 4a und 4b sowie 4c, 4d und 4e sind weitere vorteilhafte Gestaltungen des Schneidkantenverlaufes, zumindest an der Schneidkante am Gegenmesser gezeigt. Der zweite Abschnitt 22 der beidseits der Symmetrieebene 2e vorhandenen Schneidkante ist wie bei der in den Figuren 1 bis 3 gezeigten Ausführung rechtwinklig zur Seitenwand 2c bzw. 2d des Presskanals 2 angeordnet. Dagegen ist der erste Abschnitt 21 der Schneidkante polygonzugartig ausgebildet. Beim gezeigten Ausführungsbeispiel unterteilt sich dieser erste Abschnitt 21 in einen Teilabschnitt 21a und einen weiteren Teilabschnitt 21 b. Die beiden spiegelbildlich unmittelbar links und rechts der Symmetrieebene 2e angeordneten Teilabschnitte 21a bilden mit ihren aneinander anliegenden Endbereichen die zentrale Spitze 20. Der Verlauf der Schneidkante der Teilabschnitte 21a ist wesentlich steiler als der des weiteren, bis zum jeweils zweiten Abschnitt 22 hin reichenden Teilabschnitte 21b; hierzu die Figur 4a.
Mit den Bezugszeichen "L1", "L2" und "L3" ist jeweils die Breite der Abschnitte 21a, 21 b und 22 der links und rechts der Symmetrieebene 2e verlaufenden Schneidkante bezeichnet.

Wie bereits eingangs der Beschreibung erwähnt, ist die Schneidkantengestaltung unter anderem auch von dem zu verpressenden Material abhängig, sodass die Erfindung nicht an den in den Figuren dargestellten Verhältnissen der Abschnitte gebunden ist. So ist es durchaus denkbar, dass die Breite "L1" größer ist als die Breite "L2" oder die Breite "L3" insgesamt größer ist als die Summe der Breiten "L1" und "L2" zusammen.

Sofern das Schermesser 8 am Pressstempel 3 eine zentrale Spitze 30 aufweist, kann jeweils der unmittelbar beidseits von der Symmetrieachse 2e liegende Bereich der ersten Abschnitte 21 der Schneidkante bzw. der Teilabschnitte 21 a rechtwinklig zur Symmetrieachse 2e gestellt sein, sodass ein schmaler Mittenbereich 21c gebildet ist, der im Wesentlichen quer zur Bewegung des Schermesser 8 liegt; hierzu die Figur 4b. Diese neuartige Gestaltung der Schneidkante ist u.a. insbesondere dann von Vorteil, wenn das zu verpressende Abfallmaterial einen hohe.n Anteil von sehr gleitfähigen Materialien aufweist. Durch diese Gestaltung wird zum einen das Eindringen der zentralen Spitze 30 des Schermessers 8 in besagtes Material erleichtert und zum anderen beim ziehenden Schnitt ein Ablenken des Abfallmaterials nach außen hin verzögert. Die Wirkung dieses schmalen Mittenbereichs 21c wird zudem noch erhöht, wenn dieser Mittenbereich 21c eine in Pressrichtung 10 zeigende. Kerbe aufweist. Diese Kerbe kann eine Spitzkerbe 21d (Figur 4e) oder eine Rundkerbe 21e (Figur 4d) sein.
Nach der Figur 4c ist vorgesehen einen schmalen Bereich des besagten Mittenbereich gegen die Pressrichtung 10 gerichtet zu runden 21f, wobei die an sich spitze Kontur dieses Mittenbereiches jedoch vom Grunde her beibehalten ist. Diese Ausführung ist gegenüber der totalen Spitze eine Verschleiß optimierte Variante.

Die Erfindung haftet nicht am Wortlaut der Beschreibung und an den Zeichnungen, sondern ist im Rahmen der Ansprüche vielfach variabel.

### Bezugszeichenliste

- 1: Kanalpresse (Ballenpresse)
- 2: Presskanal
- 2a: Boden des Presskanals
- 2b: obere Kanalwand
- 2c: Seitenwand des Presskanals (in den Presskanal gesehen die rechte Seitenwand)
- 2d: linke Seitenwand des Presskanals
- 2e: Symmetrieebene
- 2f: Absatz
- 3: Pressstempel
- 4: Presskasten
- 5: Eingangsöffnung
- 6: Einfüllschacht
- 7: Gegenmesser (unbeweglich)
- 7.1: Hauptmesser 7.2 Randmesser
- 7a: Messerbalken 7b Ausweichraum
- 8: Schermesser (am Pressstempel angeordnet)
- 8.1: Hauptmesser
- 8.2: Randmesser
- 9: Abfallmaterial
- 10: Pressrichtung
- 11: Bewegung des Pressstempels
- 20: zentrale Spitze
- 21: erster Abschnitt der Schneidkante
- 21a: Teilabschnitt
- 21b: weiterer Teilabschnitt
- 21c: schmaler Mittenbereich (gerader Abschnitt)
- 21d: Spitzkerbe
- 21e: Rundkerbe
- 21f: Rundung
- 22: zweiter Abschnitt der Schneidkante
- 23: Scheitelpunkte an der Schneidkante des Gegenmessers

- 30: zentrale Spitze am Schermesser
- 31: erster Abschnitt der Schneidkante des Schermessers
- 32: zweiter Abschnitt der Schneidkante des Schermessers
- 33: Scheitelpunkt an der Schneidkante des Schermessers

- L1: Breite des Teilabschnittes 21a
- L2: Breite des weiteren Teilabschnittes 21b
- L3: Breite des zweiten Abschnittes 22
- α: Pfeilwinkel
- β: Anstellwinkel
- γ: Keilwinkel
- δ: stumpfer Winkel
- αp: Pfeilwinkel
- βp: Anstellwinkel
- δp: stumpfer Winkel

## Patentansprüche

1. Kanalpresse (1), wenigstens bestehend aus einem im Wesentlichen horizontal angeordneten Presskanal (2) und einem zeitweise in letzteren (2) einfahrenden, ein Schermesser (8) aufweisenden Pressstempel (3), und bei der zwischen einer Ausgangs- und Warteposition des Pressstempels (3) und der Eingangsöffnung (5) des Presskanals (2) ein Presskasten (4) angeordnet ist, in dessen (4) oberen offenen Flächenbereich ein Einfüllschacht (6) mündet, und im Übergangsbereich zwischen dem Presskasten (4) und der Eingangsöffnung (5) des Presskanals (2) im oberen Kanten- bzw. Innenflächenbereich ein unbewegliches Gegenmesser (7), welches eine mittige Spitze (20) hat und mit seiner Schneidkante beidseits einer Symmetrieebene (2e) des Presskanals (2) bis an dessen Seitenwände (2c, 2d) heranreicht, angeordnet ist, so dass bei der Bewegung des Presstempels (3) zum Presskanal (2) hin das Schermesser (8) mit dem unbeweglichen Gegenmesser (7) zusammenwirkt,
**dadurch gekennzeichnet, dass** beidseits der mittigen Spitze (20) ein erster Abschnitt (21) von dessen (7) Schneidkante zur jeweiligen Kanalwand hin positiv gerichtet ist und von dessen (21) Ende ein zweiter Abschnitt (22) dieser Schneidkante bis an die Kanalwand (2c; 2d) heranreicht, wobei
der zwischen dem ersten Abschnitt (21) und dem zweiten Abschnitt (22) der Schneidkante am unbeweglichen Gegenmesser (7) pressstempelseitig liegende Winkel (δ) ein stumpfer Winkel ist und der zweite Abschnitt (22) der Schneidkante und die Innenwand der Seitenwand (2c; 2d) des Presskanals (2) einen rechten Winkel bilden.

2. Kanalpresse nach Anspruch 1,
**dadurch gekennzeichnet, dass**
der von den beiden ersten Abschnitten (21) der Schneidkante gebildete Keilwinkel (γ) zwischen 140° und 179° liegt, vorzugsweise 160 ± 2° beträgt.

3. Kanalpresse nach Anspruch 1 oder 2,
**dadurch gekennzeichnet, dass**
der erste Abschnitt (21) der Schneidkante polygonzugartlg ausgeblldet ist, wenigstens einen Teilabschnitt (21a) und einen weiteren Teilabschnitt (21b) besitzt.

4. Kanalpresse nach Anspruch 3,
**dadurch gekennzeichnet, dass**
der Verlauf der Schneidkante des Tellabschnittes (21 a) wesentlich steiler gehalten ist als der Verlauf des bis zum jeweils zweiten Abschnitt (22) reichenden weiteren Teilabschnittes (21 b).

5. Kanalballenpresse nach Anspruch 3 oder 4,
**dadurch gekennzeichnet, dass**
die Breite (L1) des Teilabschnittes (21a) kleiner oder größer ist als die Breite (L2) des weiteren Tellabschnittes (21b) oder als die Breite (L3) des zweiten Abschnittes (22).

6. Kanalpresse nach Anspruch 1, 2, 3, 4 oder 5,
**dadurch gekennzeichnet, dass**
an den beiden aneinander anliegenden Teilabschnitten (21a) ein bezüglich der Pressrichtung (10) quer liegender schmaler Mittenbereich (21c) ausgebildet ist.

7. Kanalpresse nach Anspruch 1, 2 , 3, 4, 5 oder 6,
**dadurch gekennzeichnet, dass**
oberhalb des unbeweglichen Gegenmessers (7) an einem Messerbalken (7a), zum Einfüllschacht (6) hin zeigend, ein Ausweichraum (7b) vorgesehen ist, in welchen beim Schervorgang nach oben abgewiesenes Material (9) ausweichen kann.

8. Kanalpresse (1), wenigstens bestehend aus einem im Wesentlichen horizontal angeordneten Presskanal (2) und einem zeitweise in letzteren (2) einfahrenden, ein Schermesser (8) aufweisenden Pressstempel (3), und bei der zwischen einer Ausgangs- und Warteposition des Pressstempels (3) und der Eingangsöffnung (5) des Presskanals (2) ein Presskasten (4) angeordnet ist, in dessen (4) oberen offenen Flächenbereich ein Einfüllschacht (6) mündet, und im Übergangsbereich zwischen dem Presskasten (4) und der Eingangsöffnung (5) des Presskanals (2) Im oberen Kanten- bzw. Innenflächenbereich ein unbewegliches Gegenmesser (7), welches eine mittige Spitze (20) hat und mit seiner Schneidkante beidseits einer Symmetrieebene (2e) des Presskanals (2) bis an dessen Seitenwände (2c; 2d) heranreicht, angeordnet ist, so dass bei der Bewegung des Presstempels (3) zum Presskanal (2) hin das Schermesser (8) mit dem unbeweglichen Gegenmesser (7) zusammenwirkt,
**dadurch gekennzeichnet, dass** das Schermesser (8)
aus zwei Hauptmessern (8.1) sowie zwei Randmessern. (8.2) besteht, die spiegelbildlich zur Symmetrieebene (2e) angeordnet sind und gemeinsam eine Schneidkante, mit einer zentralen Spitze (30), bilden, wobei beidseits ein von der Spitze (30) ausgehender erster Abschnitt (31) der Schneidkante negativ gerichtet ist und ein an diesen ersten Abschnitt (31) anschließender, bis zum äußeren Rand des Schermessers (8) reichender zweiter Abschnitt (32) der Schneidkante einen positiven Verlauf hat, sodass dieser Schneidkantenabschnitt (32) nicht rechtwinklig zur Seitenwand (2c bzw. 2d) des Presskanals (2) steht.

9. Kanalpresse nach Anspruch 8,
**dadurch gekennzeichnet, dass**
der zwischen dem ersten Abschnitt (31), dem gemeinsamen Scheitelpunkt (33) und dem zweiten Abschnitt (32) an der Schneidekante presskanalseitig liegende Winkel (δp) stumpfwinklig ist.

10. Kanalpresse nach Anspruch 9,
**dadurch gekennzeichnet, dass**
der zwischen einer gedachten, rechtwlnklig von der Seitenwand (2c bzw. 2d) abragenden Hilfslinie und dem zweiten Abschnitt (32) der Schneidkante presskanalseitig liegende Anstellwinkel (βp) kleiner als 45°, bevorzugt kleiner als 30° ist.

11. Kanalpresse nach Anspruch 10,
**dadurch gekennzeichnet, dass**
der Anstellwinkel (βp) 15 ± 2°; beträgt.

12. Kanalpresse nach Anspruch 8, 9, 10 oder 11,
**dadurch gekennzeichnet, dass**
der Pfeilwinkel (αp) an jedem Hauptmesser (8.1) in etwa gleich groß wie der am unbeweglichen Gegenmesser (7) zwischen dessen ersten Abschnitt (21) der Schneidkante und einer pressstempelseitig zu selbiger (21) auf der Seitenwand 2c bzw. 2d rechtwinklig angeordneten gedachten Hilfslinie liegende Pfellwinkel (α) gewählt ist.

13. Kanalpresse nach Anspruch 8, 9, 10, 11 oder 12,
**dadurch gekennzeichnet, dass**
das unbewegliche Gegenmesser (7) nach einem der Ansprüche 1 bis 7 ausgebildet ist.

14. Kanalpresse nach Anspruch 1, 2, 3, 4, 5 , 6 oder 7,
**dadurch gekennzeichnet, dass**
das am Pressstempel (3) angeordnete Schermesser (8) nach einem der Ansprüche 8 bis 12 ausgebildet ist.

## Claims

1. Channel press (1), which consists at least of a substantially horizontally arranged press channel (2) and a press ram (3), the ram being periodically movable into the latter (2) and comprising a shearing knife (8), and in which a press box (4) is arranged between a starting and waiting position of the press ram (3) and the inlet opening (5) of the press channel (2), into the upper, open area region of which box (4) a filling shaft (6) opens, and a non-movable opposing knife (7) is arranged in the transition region between the press box (4) and the inlet opening (5) of the press channel (2) in the upper edge or inner-surface region, which opposing knife has a central point (20) and extends by its cutting edge on either side of a plane (2e) of symmetry of the press channel (2) up to the side walls (2c, 2d) thereof so that on movement of the press ram (3) towards the press channel (2) the shearing knife (8) co-operates with the non-movable opposing knife (7), **characterised in that** on either side of the central point (20) a first section (21) of the cutting edge of the opposing knife (7) is directed positively towards the respective channel wall and from the end of the section (21) a second section (22) of this cutting edge extends up to the channel wall (2c; 2d), wherein the angle (δ) between the first section (21) and the second section (22) of the cutting edge at the non-movable opposing knife (7) on the side of the press ram is an obtuse angle and the second section (22) of the cutting edge and the inner wall of the side wall (2c; 2d) of the press channel (2) form a right angle.

2. Channel press according to claim 1, **characterised in that** the wedge angle (γ) formed by the two first sections (21) of the cutting edge lies between 140° and 179°, preferably 160 ± 2°.

3. Channel press according to claim 1 or 2, **characterised in that** the first section (21) of the cutting edge is formed to be polygonal, having at least one sub-section (21 a) and further sub-section (21 b).

4. Channel press according to claim 3, **characterised in that** the path of the cutting edge of the sub-section (21 a) kept substantially steeper than the path of the further sub-section (21 b) extending up to the second section (22).

5. Channel baling press according to claims 3 or 4, **characterised in that** the width (L1) of the sub-section (21 a) is smaller or larger than the width (L2) of the further sub-section (21 b) or than the width (L3) of the second section (22).

6. Channel press according to claim 1, 2, 3, 4 or 5, **characterised in that** a narrower centre section (21c) which is transverse with respect to the direction (10) of pressing is formed at the two mutually adjacent sub-sections (21 a).

7. Channel press according to claim 1, 2, 3, 4, 5 or 6, **characterised in that** provided above the non-movable opposing knife (7) at a knife beam (7a) and facing the filling shaft (6) is an escape space (7b) into which material (9) deflected upwardly during the shearing process can escape.

8. Channel press (1), which consists at least of a substantially horizontally arranged press channel (2) and a press ram (3), the ram being periodically movable into the latter (2) and comprising a shearing knife (8), and in which a press box (4) is arranged between a starting and waiting position of the press ram (3) and the inlet opening (5) of the press channel (2), into the upper, open area region of which box (4) a filling shaft (6) opens, and a non-movable opposing knife is arranged in the transition region between the press box (4) and the inlet opening (5) of the press channel (2) in the upper edge or inner-surface region, which opposing knife has a central point (20) and extends by its cutting edge on either side of a plane (2e) of symmetry of the press channel (2) up to the side walls (2c, 2d) thereof, so that on movement of the press ram (3) towards the press channel (2) the shearing knife (8) co-operates with the non-movable opposing knife (7),
**characterised in that** the shearing knife (8) consists of two main knives (8.1) as well as two edge knives (8.2), which are arranged in mirror image with respect to the plane (2e) of symmetry and in common form a cutting edge with a central point (30), wherein the cutting edge is directed negatively on either side of a first section (31) going out from the point (30) and a second section (32), which is connected with this first section (31) and extends up to the outer edge of the shearing knife (8), of the cutting edge has a positive path so that this cutting edge section (32) is not at right angles to the side wall (2c) or 2d) of the press channel (2).

9. Channel press according to claim 8, **characterised in that** the angle (δp) at the cutting edge on the press channel side between the first section (31), the common apex (33) and the second section (32) is obtuse.

10. Channel press according to claim 9, **characterised in that** the angle (βp) of incidence at the press channel side between a notional artificial line, which projects at right angles from the side wall (2c or 2d), and the second section (32) of the cutting edge is smaller than 45°, preferably smaller than 30°.

11. Channel press according to claim 10, **characterised in that** the angle (βp) of incidence is 15 ± 2°.

12. Channel press according to claim 8, 9, 10 or 11, **characterised in that** the arrow angle (αp) at each main knife (8.1) is selected to be of approximately the same size as the arrow angle (α) at the non-movable opposing knife (7) between the first section (21) of the cutting edge of the latter knife and a notional artificial line arranged at right angles to the side wall (2c or 2d) on the press ram side with respect to the section (21).

13. Channel press according to claim 8, 9, 10, 11 or 12, **characterised in that** the non-movable opposing knife (7) is constructed according to any one of claims 1 to 7.

14. Channel press according to claim 1, 2, 3, 4, 5, 6 or 7, **characterised in that** the shearing knife (8) arranged at the press ram (3) is constructed according to any one of claims 8 to 12.

## Revendications

1. Presse (1) à canal comprenant au moins un canal de pressage (2) disposé pour l'essentiel horizontalement, et un bloc presseur (3) qui pénètre dans ce dernier (2) par intervalles et est doté d'une lame de cisaillement (8), presse dans laquelle est interposé, entre des emplacements de sortie et d'attente du bloc presseur (3) et l'orifice d'entrée (5) du canal de pressage (2), un caisson de pressage (4) dans la région supérieure ouverte de la surface duquel (4) débouche un puits de remplissage (6), une contre-lame immobile (7), implantée dans la zone de transition entre ledit caisson de pressage (4) et l'orifice d'entrée (5) dudit canal de pressage (2), dans la région supérieure respective du bord ou de la surface intérieure, étant pourvue d'une pointe centrale (20) et s'étendant par son arête tranchante, de part et d'autre d'un plan de symétrie (2e) dudit canal de pressage (2), jusqu'aux parois latérales (2c, 2d) de ce dernier, de telle sorte que ladite lame de cisaillement (8) coopère avec ladite contre-lame immobile (7) lors du mouvement dudit bloc presseur (3) en direction dudit canal de pressage (2),
**caractérisée par le fait que**,
de part et d'autre de la pointe centrale (20), un premier tronçon (21) de l'arête tranchante de la contre-lame (7) présente une allure à orientation positive en direction de la paroi considérée du canal, et un second tronçon (22) de cette arête tranchante s'étend jusqu'à la paroi (2c ; 2d) dudit canal à partir de l'extrémité dudit tronçon (21), sachant que l'angle (δ), situé côté bloc presseur entre le premier tronçon (21) et le second tronçon (22) de l'arête tranchante, sur la contre-lame immobile (7), est un angle obtus, et que ledit second tronçon (22) de l'arête tranchante et la face intérieure de la paroi latérale (2c ; 2d) du canal de pressage (2) forment un angle droit.

2. Presse à canal, selon la revendication 1,
**caractérisée par le fait que**
l'angle de conicité (γ) formé par les deux premiers tronçons (21) de l'arête tranchante mesure entre 140° et 179°, de préférence 160 ± 2°.

3. Presse à canal, selon la revendication 1 ou 2,
**caractérisée par le fait que**
le premier tronçon (21) de l'arête tranchante présente une réalisation de type tracé polygonal comprenant au moins une première région partielle (21a) et une autre région partielle (21b).

4. Presse à canal, selon la revendication 3,
**caractérisée par le fait que**
le profil de l'arête tranchante de la région partielle (21 a) est maintenu, pour l'essentiel, plus escarpé que le profil de l'autre région partielle (21b) s'étendant jusqu'au second tronçon (22) respectif.

5. Presse à canal, selon la revendication 3 ou 4,
**caractérisée par le fait que**
la largeur (L1) de la région partielle (21a) est plus petite ou plus grande que la largeur (L2) de l'autre région partielle (21b), ou que la largeur (L3) du second tronçon (22).

6. Presse à canal, selon la revendication 1, 2, 3, 4 ou 5,
**caractérisée par le fait**
**qu'**une étroite zone centrale (21c), agencée transversalement par rapport à la direction de pressage (10), est ménagée sur les deux régions partielles (21a) attenantes l'une à l'autre.

7. Presse à canal, selon la revendication 1, 2, 3, 4, 5 ou 6,
**caractérisée par le fait**
**qu'**une chambre de détournement (7b) pointant vers le puits de remplissage (6), dans laquelle peut se réfugier de la matière (9) expulsée vers le haut au cours du processus de cisaillement, est prévue au-dessus de la contre-lame immobile (7) sur une barrette porte-lame (7a).

8. Presse (1) à canal comprenant au moins un canal de pressage (2) disposé pour l'essentiel horizontalement, et un bloc presseur (3) qui pénètre dans ce dernier (2) par intervalles et est doté d'une lame de cisaillement (8), presse dans laquelle est interposé, entre des emplacements de sortie et d'attente du bloc presseur (3) et l'orifice d'entrée (5) du canal de pressage (2), un caisson de pressage (4) dans la région supérieure ouverte de la surface duquel (4) débouche un puits de remplissage (6), une contre-lame immobile (7), implantée dans la zone de transition entre ledit caisson de pressage (4) et l'orifice d'entrée (5) dudit canal de pressage (2), dans la région supérieure respective du bord ou de la surface intérieure, étant pourvue d'une pointe centrale (20) et s'étendant par son arête tranchante, de part et d'autre d'un plan de symétrie (2e) dudit canal de pressage (2), jusqu'aux parois latérales (2c ; 2d) de ce dernier, de telle sorte que ladite lame de cisaillement (8) coopère avec ladite contre-lame immobile (7) lors du mouvement dudit bloc presseur (3) en direction dudit canal de pressage (2),
**caractérisée par le fait que**
la lame de cisaillement (8) est composée de deux lames principales (8.1), ainsi que de deux lames marginales (8.2), qui sont disposées spéculairement par rapport au plan de symétrie (2e) et forment, conjointement, une arête tranchante pourvue d'une pointe centrale (30), sachant que, de part et d'autre, un premier tronçon (31) de l'arête tranchante, partant de ladite pointe (30), présente une allure à orientation négative et qu'un second tronçon (32) de ladite arête tranchante, se rattachant à ce premier tronçon (31) et s'étendant jusqu'au bord extérieur de ladite lame de cisaillement (8), présente une allure à orientation positive de façon telle que ce tronçon (32) de l'arête tranchante ne soit pas perpendiculaire à la paroi latérale (2c, respectivement 2d) du canal de pressage (2).

9. Presse à canal, selon la revendication 8,
**caractérisée par le fait que**
l'angle (δp) situé côté canal de pressage, entre le premier tronçon (31), le point sommital commun (33) et le second tronçon (32), sur l'arête tranchante, est un angle obtus.

10. Presse à canal, selon la revendication 9,
**caractérisée par le fait que**
l'angle d'attaque (βp) situé côté canal de pressage, entre le second tronçon (32) de l'arête tranchante et une ligne auxiliaire fictive faisant saillie perpendiculairement au-delà de la paroi latérale (2c, respectivement 2d), est inférieur à 45°, de préférence inférieur à 30°.

11. Presse à canal, selon la revendication 10,
**caractérisée par le fait que**
l'angle d'attaque (βp) mesure 15 ± 2°.

12. Presse à canal, selon la revendication 8, 9, 10 ou 11,
**caractérisée par le fait que**
l'angle de flèche (αp) est choisi, sur chaque lame principale (8.1), sensiblement égal à l'angle de flèche (α) situé sur la contre-lame immobile (7), entre de premier tronçon (21) de l'arête tranchante de cette dernière et une ligne auxiliaire fictive disposée, côté bloc presseur, perpendiculairement audit tronçon (21) sur la paroi latérale (2c, respectivement 2d).

13. Presse à canal, selon la revendication 8, 9, 10, 11 ou 12,
**caractérisée par le fait que**
la contre-lame immobile (7) est réalisée conformément à l'une des revendications 1 à 7.

14. Presse à canal, selon la revendication 1, 2, 3, 4, 5, 6 ou 7,
**caractérisée par le fait que**
la lame de cisaillement (8), située sur le bloc presseur (3), est réalisée conformément à l'une des revendications 8 à 12.
